# FASCICULE DE BREVET EUROPEEN

(11) **EP 2 066 832 B1**
(45) Date de publication et mention de la délivrance du brevet: **07.09.2011**
(21) Numéro de dépôt: 07823626.2
(22) Date de dépôt: 23.07.2007
(51) Int. Cl.: D01G 1/04

(54) **ROUE DE COUPE PERFECTIONNEE**
VERBESSERTES SCHNEIDRAD
IMPROVED CUTTING WHEEL

(30) Priorité: 26.07.2006 FR 0653122
(43) Date de publication de la demande: 10.06.2009
(73) Titulaire: OCV Intellectual Capital, LLC, Toledo, OH 43659 (US)
(72) Inventeur: FONT, Dominique, 73190 Saint-Baldoph (FR); OUDART, Michel, 73000 Chambéry (FR)
(74) Mandataire: Intès, Didier Gérard André
(86) Numéro de dépôt international: PCT/FR2007/051708
(87) Numéro de publication internationale: WO 2008/012466

(56) Documents cités:
- EP-A1- 0 040 145
- EP-B1- 1 144 738
- JP-A- 7 034 331
- US-A- 4 063 479

## Description

La présente invention concerne le domaine de la fabrication de fils coupés en matière haute performance, ou des fils en matière thermoplastique, notamment de fils de verre, et elle concerne plus spécifiquement des perfectionnements apportés à une roue de coupe.

On connaît de nombreux dispositifs susceptibles de réaliser de telles fabrications. Ces systèmes comprennent généralement au moins une filière à partir de laquelle des fils de verre sont étirés et amenés jusque dans un dispositif de coupe constitué le plus souvent par une « roue de coupe » équipée d'une multitude de lames dont l'écartement relatif contribue à couper la fibre à la longueur désirée et d'une contre roue de découpe appelée « roue enclume » le plus souvent constituée par un bandage d'élastomère surmoulé ou rapporté sur une jante démontable fixée sur la machine de coupe. La coupe en continu de la fibre est obtenue par la rotation à grande vitesse de cet équipage de roues et la mise en pression de la roue de coupe sur la roue enclume par l'intermédiaire d'un moyen de serrage adapté.

Les procédés de coupe de fils de verre depuis quelques décennies sont devenus des procédés en continu dans lesquels les fils de verre sont directement coupés en sortie de filière après étirage. Ces procédés dits « direct » ou « direct sous filière » sont des procédés à grande vitesse dans lesquels la vitesse de coupe est compatible avec la vitesse d'étirage des fils.

Lors du processus de coupe, la roue de coupe et la roue enclume doivent faire en sorte que :
- la coupe demeure constante durant des périodes les plus longues possibles,
- les éléments constitutifs des roues doivent conserver leur intégrité et ne pas nuire à la sécurité du personnel.
- le coût des consommables doit être le plus faible possible.

La demande de brevet EP 0 040 145 divulgue un dispositif pour couper des fils continus en tronçons de longueur prédéterminée. Le dispositif comprend un tambour d'appui rotatif et un second tambour tournant autour d'un axe parallèle au précédent, équipé d'une part de lames disposées à sa périphérie et fixées par leurs seules extrémités, d'autre part d'organes étant constitués par des ailettes solidaires d'un anneau déformable disposé sous la base des lames. Les bords de l'anneau déformable sont chanfreinés.

Plus particulièrement, on conçoit alors que la qualité de la coupe de la fibre en particulier sa masse volumique et son intégrité dynamique, est directement liée à l'aptitude des matériaux en présence (constituant les lames et la contre roue) à conserver leurs caractéristiques (conservation des paramètres géométriques des lames, résistance à l'usure par abrasion et aux entailles de l'élastomère de la roue enclume).

La première grande difficulté à résoudre en coupe sous filière est l'aptitude de la roue à couper la fibre de verre tout en l'étirant à grande vitesse sans glissement.

L'opération d'étirage sans glissement est difficile. En effet, après une opération de coupe, la lame suivante (quelque fois éloignée de la précédente de seulement 3 mm), appuie sur la fibre de verre au risque de la couper et de la perdre du fait que cette dernière est tirée en arrière par la tension de fibrage.

Le non respect de cette contrainte conduirait à la production de fils coupés de longueur aléatoire inférieure à la longueur désirée.

Par ailleurs, au moment de la coupe, les fibres humides sont liées entre elle par les seules forces capillaires et au moment du choc exercé par la lame cet édifice fragile pourrait exploser et conduire à la production d'un ensemble de fibrilles (communément appelées « fines »).

En outre, après la coupe, l'élément coupé a tendance a se coincer entre les 2 lames consécutives par effet d'arc-boutement, pour éviter qu'à chaque tour de roue de coupe des éléments se tassent entre les lames et conduisent à un coincement généralisé du système, il est nécessaire qu'un dispositif particulier exerce un effort d'extraction qui éjecte le brin coupé hors des lames et cela juste après la zone de coupe.

On connaît des roues de coupe comprenant d'une part, un organe d'appui constitué d'un tambour rotatif en élastomère et d'autre part, des lames disposées perpendiculairement à sa périphérie et, entre les lames, des organes devant assurer sous l'effet de la force centrifuge la succession d'étapes suivantes : la compression du fil contre la surface d'un tambour d'appui pour son étirage, la coupe du fil et l'éjection des tronçons coupés.

Les organes qui assurent la compression du fil sont constitués par des ailettes solidaires d'un anneau déformable, généralement à base d'élastomère, par exemple en polyéthylène, disposé sous la base des lames et dont l'axe coïncide avec l'axe de rotation de la roue de coupe. Ces roues de coupe donnent satisfaction et répondent aux exigences précédemment mentionnées.

Néanmoins, les inventeurs se sont aperçus, en utilisant des roues de ce type pour des volumes de production de tronçons coupés importants et des vitesses importantes, qu'il était très difficile, voire impossible d'obtenir des résultats satisfaisants.

Les inventeurs ont recherché l'origine du phénomène qui engendre une limitation des vitesses de coupe atteintes.

Après analyse, il s'est avéré qu'une déformation non contrôlée des lames, et plus particulièrement un fléchissement des lames (d'autant plus important que la roue de coupe est motorisée et que le nombre de filières est important) entre leur point d'appui lors du cycle étirage, coupe, éjection des fils coupés était à l'origine du problème.

Plus précisément encore, sous l'effet de ce fléchissement des lames, les lames ont tendance à se raccourcir et à générer un échauffement, puis un ramollissement au niveau de leur zone d'appui avec des bagues de serrage positionnés de par et d'autre de l'anneau déformable, ces bagues exerçant leur force de serrage sur des portées inclinées des lames. Sous l'effet du ramollissement des bagues de serrage, il se créé un jeu latéral au niveau de la zone de serrage avec les lames qui conduit généralement à leur rupture.

La présente invention se propose d'apporter une solution à l'ensemble de ces contraintes en proposant une technologie de roue de coupe perfectionnée qui autorise des vitesses de coupe élevée et un nombre de filières plus important.

A cet effet, la roue de coupe, destinée à couper des fils continus en tronçons d'une longueur prédéterminée, comprenant un organe d'appui constitué par un tambour rotatif équipé de lames disposées perpendiculairement à sa périphérie et, entre les lames, des organes devant assurer sous l'effet de la force centrifuge la compression des fils contre la surface d'un tambour d'appui, puis la coupe des fils en tronçons, et l'éjection des tronçons coupés, les organes assurant la compression des fils étant constitués par des ailettes solidaires d'un anneau déformable disposé sous la base des lames et dont l'axe coïncide avec l'axe de rotation de ladite roue de coupe se caractérise en ce que l'anneau déformable comprend de chaque côté un flanc droit parallèle s'étendant depuis la base de l'anneau déformable jusqu'à la base des ailettes.

Grâce à l'utilisation d'un anneau déformable à flancs droits s'étendant sur tout le diamètre, il est possible, lors de l'immobilisation des lames par des bagues de serrage d'induire des contraintes de serrage strictement normales aux parois latérales de l'anneau déformable et qui ne provoquent pas ainsi, lors de la mise en rotation à vitesse élevée de la roue de coupe, à une déformation des bagues de serrage dans leur zone de contact avec les lames. L'anneau déformable élimine le fléchissement des lames et donc leur dégradation. Les flancs droits de l'anneau déformable évite sa fusion par le fait que tous les efforts sont répartis sur une surface d'appui plus grande.

Dans des modes de réalisation préférés de l'invention, on peut éventuellement avoir recours en outre à l'une et/ou à l'autre des dispositions suivantes :
- l'organe déformable est au moins en deux parties, une entretoise séparant les deux parties et est montée concentriquement par rapport à l'axe de rotation du tambour et l'entretoise servant de point d'appui aux dites lames entre leurs deux extrémités,
- les lames sont d'une part, immobilisées au niveau de leurs extrémités et d'autre part reposent au niveau d'au moins un point situé entre ses extrémités,
- les extrémités des lames s'insèrent dans des fentes pratiquées dans deux couronnes montées face à face, concentriquement à l'axe de rotation du tambour.
- es extrémités des lames sont maintenues au fond des fentes pratiquées dans les couronnes à l'aide d'une paire de bagues en élastomère et une paire de flasques, lesdits flasques étant adaptés pour induire des contraintes de serrage au niveau des bagues en élastomère.
- les flasques et les bagues en élastomère sont montés face à face, concentriquement à l'axe de rotation du tambour,
- tout ou partie des pièces choisies parmi les flasques, les bagues en élastomère, les couronnes, sont des pièces symétriques,
- l'organe déformable comporte un anneau muni en sa périphérie d'une pluralité d'ailettes, les ailettes et l'anneau formant un ensemble monolithique,
- les ailettes et l'anneau sont réalisés dans des matériaux différents,
- un espace est ménagé entre 2 ailettes contiguës et est délimité par la surface de raccordement entre la base des ailettes et la base d'une lame,
- en cours de fonctionnement la face supérieure des ailettes décrit une surface cylindrique de révolution dont le rayon est différent de celui du cercle passant par le sommet du tranchant des lames,
- l'écart entre les deux rayons est de quelques dixièmes de millimètres.

Selon un autre aspect de l'invention, elle vise également une machine de coupe destinée à la fabrication de fils coupés à usage technique, en particulier des fils en matière thermoplastique et notamment de fils de verre, ladite machine comprenant un châssis tridimensionnel possédant trois côtés ou plus, au moins un ensemble coupeur solidaire d'un des côtés dudit châssis, ledit ensemble coupeur utilisant une roue de coupe telle que précédemment décrite ainsi qu'une roue enclume.

D'autres caractéristiques et avantages de l'invention apparaîtront au cours de la description suivante de plusieurs de ses formes de réalisation, données à titre d'exemple non limitatif.
- la figure 1 est une vue schématique de l'implantation générale du dispositif et de l'équipement qui lui est associé pour étirer des filaments continus de verre à partir d'une multiplicité de sources,
- la figure 2 est une vue schématique en perspective des différentes pièces constituant la roue de coupe selon un premier mode de réalisation,
- la figure 3 est une vue schématique en perspective des différentes pièces constituant la roue de coupe selon un deuxième mode de réalisation,
- les figures 4 et 5 sont des vues en coupe partielle schématique d'une roue de coupe et d'une roue enclume selon diverses configurations de longueur de coupe.

Les figures 6 et 7 sont des vues schématiques des modes de réalisation illustrés en figures 2 et 3.

La chaîne de fabrication, schématisée par la figure 1, comprend en amont au moins une filière 10 alimentée à partir de verre fondu ou de billes de verre par un dispositif d'alimentation non représenté. La ou les filières 10, généralement en platine rhodié et chauffées par effet Joule, sont munies à leur partie inférieure d'une pluralité d'orifices à partir desquels une pluralité de filaments 11 sont étirés mécaniquement. Ces filaments formant au moins une nappe, sont revêtus d'un produit d'encollage lubrifiant,appelé couramment ensimage, par passage sur un dispositif d'enduction 12, avant d'être réunis sous forme de fils par des roulettes d'assemblage 13. Les fils 14 ainsi formés sont amenés au moyen de poulies de renvoi 15 à un dispositif de guidage 16, par exemple un peigne, avant d'être introduits dans la machine de coupe 17 composée d'un tambour d'appui 18 (communément appelée roue enclume) et d'un tambour porte-lames, communément appelée roue de coupe 19.

D'après la figure 1, l'étirage est obtenu par la seule action du dispositif de coupe dont le fonctionnement sera décrit plus loin ; il pourrait aussi être effectué par un dispositif d'étirage auxiliaire, placé en amont du dispositif de coupe, tel que ceux décrits dans le brevet US 3 873 290.

Le dispositif de coupe selon l'invention peut être disposé de différentes façons sa disposition dépendra des moyens mis en oeuvre en amont pour guider et étirer les fils, ainsi que de l'implantation du dispositif de réception des fils coupés. Ainsi, par exemple, la figure 1 représente, une disposition classique permettant de projeter verticalement les fils coupés.

La structure de la roue de coupe 19 selon 2 modes de réalisation distincts sont représentées par les figures 2 et 3.

La roue de coupe 19 comprend un moyeu 20 (visible en figure 1) et des flasques de serrage 21a, 21b renfermant les différents éléments de fixation des lames de coupe 22.

Les lames de coupe 22, qui possèdent à chaque extrémité un biseau, viennent s'insérer par ces biseaux dans des fentes radiales 23 de couronnes 24a et 24b. Les couronnes 24a et 24b sont montées concentriquement sur le moyeu 22. Les couronnes sont montées concentriquement à l'axe de rotation de la roue de coupe 19 par des portées et sont serrés l'un contre l'autre entre les flasques de serrage 21a, 21b, l'ensemble étant solidarisé par des organes de verrouillage (vis par exemple). Des bagues souples 25a, 25b, en élastomère, sont disposées entre les flasques de serrage 21a, 21 b et les flancs des couronnes 24a, 24b en prenant appui sur les faces biseautées des lames de coupe.

Lors du serrage des flasques 21a, 21b sur le moyeu 22 par l'intermédiaire des vis, les bagues en élastomère 25a, 25b sont comprimées et maintiennent de ce fait les lames au fond des fentes 23 radiales pratiquées dans les couronnes 24a, 24b.

La profondeur des rainures 23 est plus grande que la hauteur des lames. Les couronnes 24a et 24b sont en acier et elles permettent de maintenir écartées les lames entre elles. Par contre les flasques de serrage 21a, 21b sont en acier et subissent un traitement thermique (apport de chrome) et servent d'appui au fond des lames. (En cas de d'usure, il est plus facile et plus économique, de reconditionner les flasques 21a, 21b plutôt que les couronnes 24a, 24b)

D'autre part, on dispose sous et entre les lames un organe déformable 26, 27a, 27b, préférentiellement en élastomère.

Dans la variante réalisée en figures 2 et 6, la roue de coupe 19 comporte un seul organe déformable 26 emprisonné entre les flasques de serrage 21a, 21b.

Par contre en figures 3 et 7, il s'agit d'une roue de coupe 19, dite roue large, particulièrement conçue pour des volumes de production de tronçons de fils coupés importants. Cette roue de coupe incorpore globalement les composants de la roue de coupe précédente et en diffère par l'adjonction d'un deuxième organe déformable 27b (en fait l'organe déformable 26 a été séparé en 2 parties 27a et 27b pour pouvoir placer une couronne 29 de soutien), juxtaposé au premier 27a, les deux organes déformables 27a, 27b étant séparés axialement par une entretoise 28 permettant aux lames 22 d'avoir un point d'appui ponctuel sensiblement équidistant de leurs extrémités. Une couronne 29 centrale positionnée d'une manière coaxiale à l'entretoise 28 est munie sur sa périphérie d'une pluralité de fentes 30 radiales pour le passage des lames de coupe 22.

L'organe déformable 26 (ou la pluralité d'organes déformables 27a, 27b dans le cas de la figure 3), situé sous les lames 22, est constitué d'un anneau en élastomère dont les bords sont dressés sur tout le diamètre de manière à présenter une surface d'appui plane de manière à épouser exactement les portées cylindriques des couronnes.

Les organes déformables 26, 27a, 27b sont solidaires de l'anneau formant la partie centrale et font saillie sur sa surface supérieure sous forme d'ailettes disposées au pas des lames 22 et venant se loger, avec un certain jeu, dans les espaces libres compris entre lesdites lames. Ces organes forment ainsi une couronne à ailettes déformables, qui est de préférence monolithique; cette couronne, montée libre sans serrage, est positionnée angulairement et elle est maintenue centrée non rigidement par l'intermédiaire des couronnes 24a, 24b.

On peut remarquer qu'en cours de fonctionnement la face supérieure des ailettes décrit une surface cylindrique de révolution dont le rayon est différent de celui du cercle passant par le sommet du tranchant des lames, et l'écart entre les deux rayons est de quelques dixièmes de millimètres.

Du mode d'assemblage précédemment décrit, il résulte que les lames 22 ne sont maintenues à leurs extrémités, par l'intermédiaire de contacts souples, contre les contacts rigides constitués par le fond des fentes 23 radiales des couronnes 24a, 24b et au moins situés entre les extrémités, ce point reposant sur le porte couronne central 29 (dans l'exemple de réalisation représenté en figure 2, l'appui ponctuel central n'existe pas). La roue de coupe 19 ainsi assemblée est montée sur un moyeu 20 tournant représenté en figure 1, et se centre sur celui-ci par l'intermédiaire d'un cône; la fixation de la roue de coupe sur l'arbre est assurée par des vis.

L'axe de rotation de la couronne à ailettes coïncide alors avec le sien.

Les organes déformables 26, 27a, 27b annulaires et ses ailettes sont en élastomère, par exemple en polyuréthane dont la dureté Shore, échelle A, est comprise entre 80 et 100. On peut aussi concevoir une réalisation bi-matière, le coeur de l'organe dans une première plastique avec un surmoulage d'une seconde matière plastique formant les ailettes, les première et seconde matière plastique pouvant posséder des propriétés mécaniques différentes, notamment en terme de dureté.

Ainsi qu'il ressort de la figure 1, la roue de coupe 19 coopère avec une roue enclume 18. La surface de cette dernière est recouverte d'une couche souple en élastomère, par exemple en polyuréthane identique à celui constituant la couronne à ailettes précédemment décrite.

La distance séparant les axes de rotation des tambours 18 et 19 est réglée (en appliquant une pression de serrage) de manière que le tranchant des lames pénètre peu profondément dans le revêtement du tambour d'appui (la déformation de la couche en élastomère limite la pénétration des lames).

On notera que le diamètre de la couronne à ailettes est tel que, lorsque le dispositif de coupe est à l'arrêt, les faces supérieures des ailettes ne dépassent pas le niveau du tranchant des lames. Le mouvement moteur est donné de préférence à la roue de coupe 19, qui met en mouvement la roue enclume 18, montée libre sur son axe. Le mouvement est transmis simultanément par l'action des ailettes sur le revêtement et par l'engrènement résultant de la légère pénétration des lames dans ledit revêtement.

On pourra noter également que l'épaisseur de la partie annulaire de l'organe déformable 26, 27a, 27b est déterminée en fonction du module d'Young du matériau élastomère constituant ledit organe, de manière à avoir une expansion correcte de l'ailette (qui sert de point d'appui avec les fils lors de la phase d'étirage, puis lors de la phase de coupe en tronçons de fils coupés), pour les gammes de vitesse de coupe souhaitées.

La figure 4 représente le fonctionnement du dispositif selon l'invention adaptée, la fabrication de brins coupés relativement longs.

D'après celle-ci, la roue de coupe 19 comprend une couronne à ailettes dont les faces supérieures arrivent au niveau du tranchant des lames lorsque la roue de coupe est à l'arrêt. Lorsque la roue de coupe atteint sa vitesse de rotation normale, l'organe déformable et les ailettes ont subi une légère expansion radiale provoquée par la force centrifuge et, sous cet effet, la succession des faces supérieures des ailettes forme alors une surface de révolution cylindrique quasi continue, dont le rayon est plus grand que celui du cercle concentrique passant par le sommet du tranchant des lames. Dans ce cas, la surface de révolution cylindrique et celle du revêtement viennent en contact, pincent le ou les fils et provoquent leur étirage, préalablement à leur coupe, par cette seule action. La pression exercée par l'ailette sur le fil de verre est indépendante de la pression de serrage exercée entre les axes des 2 roues (de coupe et enclume). Cette pression est constante et est seulement fonction de la nature et de la géométrie de l'organe déformable.

La roue de coupe 19 comprend également des lames dont l'écartement est tel que le travail de coupe est effectué par une seule lame à la fois.

Dans la zone de coupe proprement dite, les ailettes sont repoussées vers l'intérieur sous l'action de la pression exercée par la surface de la roue enclume 18; sous cette action, la partie annulaire de l'organe déformable se déforme radialement vers l'intérieur dans l'espace situé au-dessus des porte couronnes.

Ceci a pour conséquence de dégager progressivement le tranchant d'une lame qui, pénétrant dans le revêtement périphérique de la roue enclume, coupe alors le fil et donne naissance au brin.

A la sortie de la zone de coupe, ce dernier est éjecté par les ailettes qui ressortent progressivement sous l'action de la force centrifuge.

Dans cette variante, l'entraînement en rotation de la roue enclume par la roue de coupe motrice est assuré essentiellement par la coopération étroite de la surface cylindrique de révolution avec celle du revêtement ; il en résulte une compression du brin coupé qui est atténuée par le retrait radial de la couronne à ailettes et n'est pas suffisamment importante pour nuire à son intégrité.

La figure 5 représente le fonctionnement d'une autre variante du dispositif selon l'invention, adaptée à la coupe d'un fil en tronçons 14a de faible longueur- pour lequel l'écartement des lames est tel que le travail de coupe est effectué simultanément par au moins deux lames.

L'intégrité des brins coupés est d'autant plus difficile à maintenir que les points de contact entre les différents filaments élémentaires formant le brin sont moins nombreux ce qui est notamment le cas lorsqu'on réduit la longueur des brins. La perte de cohésion peut intervenir soit à la suite de l'écrasement du brin entre deux surfaces fortement pressées l'une contre l'autre, soit à la suite du cisaillement intervenant lors de la coupe d'un brin insuffisamment maintenu pendant cette opération.

Il faut donc éviter soit un trop fort serrage entre la face supérieure des ailettes et la surface du revêtement de la roue enclume, soit au contraire une absence de contact entre ces deux surfaces, cas extrêmes dans lesquels un certain nombre de filaments élémentaires se séparent des brins coupés, entraînant la formation de bourre et l'encrassement rapide du dispositif.

Le mode de fonctionnement du système de coupe illustré en figure 5 est le suivant : les fils sont entraînés par la seule traction résultant de son adhérence sur la surface du revêtement de la roue enclume. Dans la zone de coupe proprement dite, les fils viennent en contact avec le tranchant d'une première lame, puis se trouvent emprisonnés et maintenus entre la surface du revêtement, la face supérieure d'une ailette et la lame suivante qui amorce le tronçonnement du brin. Au contact du revêtement, les ailettes sont repoussées mais plus légèrement et sous une pression plus faible que dans le cas précédente. Le brin coupé est ainsi maintenu simplement serré entre les deux surfaces en élastomère et conserve toute son intégrité.

A la sortie de la zone de coupe les ailettes ressortent en éjectant les brins coupés. Dans cette variante l'entraînement en rotation de la roue enclume par la roue de coupe motrice 19 est assuré essentiellement par la pénétration des lames dans le revêtement de la roue enclume. Pour cette raison il peut être également intéressant d'utiliser une roue de coupe munie de lames disposées perpendiculairement à sa périphérie et inclinées par rapport à son axe de rotation selon un angle compris entre 10 et 30°

De la description précédente il ressort que le dispositif de coupe est réglé de manière que les lames de coupe pénètrent peu profondément dans le revêtement de la roue enclume, ce réglage étant corrigé chaque fois que la détérioration de la surface dudit revêtement nécessitera un réusinage. L'organe déformable est choisi de manière que même après expansion radiale provoquée par la force centrifuge, les faces supérieures des ailettes décrivent un cercle dont le rayon est légèrement inférieur à celui du cercle concentrique passant par le sommet du tranchant des lames. En fonctionnement, on a mesuré un écart de 5/10 mm.

En fonction de ce réglage, les caractéristiques de(s) organe(s) déformable(s), et principalement l'écart entre les rayons des cercles concentriques décrits par les faces supérieures des ailettes et le sommet du tranchant des lames, seront choisies notamment d'après la longueur désirée pour les brins coupés.

Cet écart est de l'ordre de quelques dixièmes de millimètres, par exemple de - 2/10 à + 3/ 10 de millimètres en prenant comme rayon de référence celui du cercle passant par le sommet des lames de coupe.

Outre la longueur des brins coupés, il est bien évident que d'autres paramètres, tels que par exemple le degré d'humidité du fil ou le diamètre des filaments constituant ledit fil devront être également pris en considération pour choisir la couronne à ailettes la mieux adaptée à la fabrication envisagée.

Le dispositif selon l'invention combine de nombreux avantages, dont notamment les suivants:
- La possibilité de réaliser la coupe de plusieurs fils de verre étirés à partir de plusieurs filières à des vitesses linéaires d'étirage de plusieurs dizaines de mètres par seconde.
- L'organe déformable à ailettes permet de maintenir l'intégrité des tronçons de fil et de les éjecter hors de la zone de coupe.
- L'organe déformable à ailettes permet de prévenir l'encrassement de la roue de coupe.
- La roue de coupe qui est motrice et conserve un diamètre constant, évite les changements de réglage de la vitesse de rotation.
- La roue de coupe est facile à monter et à démonter, lorsqu'il devient nécessaire de changer une ou plusieurs lames. La majeure partie des pièces la constituant est symétrique, ce qui facilite le montage et diminue le nombre de pièces en stock.
- La structure de la roue de coupe présente également l'avantage de pouvoir modifier la longueur des tronçons de fil d'une quantité multiple du pas des rainures. (Il est possible d'alterner entre les lames de coupe, des lames non tranchantes, afin de faire varier le pas de coupe) En effet, pour un organe déformable à ailettes donné, le réglage de la longueur peut être facilement obtenu en insérant entre deux lames de coupe successives une ou plusieurs lames dénuées de tranchant et dont la hauteur est telle qu'elles ne touchent pas la surface du tambour d'appui dans la zone de coupe. L'insertion de ces lames a pour objet de maintenir en place l'organe déformable à ailettes et d'éviter des déformations importantes qui provoqueraient sa rupture.

A la limite, il est possible d'équiper le tambour porte-lames d'une seule lame de coupe et d'obtenir ainsi des tronçons dont la longueur est égale à la circonférence dudit tambour.

D'une manière plus courante, on obtient sans difficulté, à partir de fils étirés à des vitesses comprises entre 30 et 50 mètres par seconde, des tronçons dont la longueur peut varier entre 3 millimètres et environ 50 millimètres.

## Revendications

1. Roue de coupe (19) destinée à couper des fils continus (14) en tronçons (14a) d'une longueur prédéterminée, comprenant un organe d'appui constitué par un tambour rotatif équipé de lames (22) disposées perpendiculairement à sa périphérie et, entre les lames (22), des organes devant assurer sous l'effet de la force centrifuge la compression des fils (14) a contre la surface d'un tambour d'appui (18), puis la coupe des fils en tronçons (14a), et l'éjection des tronçons coupés, les organes assurant la compression des fils étant constitués par des ailettes solidaires d'un anneau déformable (26, 27a, 27b) disposé sous la base des lames (22) et dont l'axe coïncide avec l'axe de rotation de ladite roue de coupe (19), la roue de coupe étant **caractérisée en ce que** l'anneau déformable (26, 27a, 27b) comprend de chaque côté un flanc droit parallèle s'étendant depuis la base de l'anneau déformable (26, 27a, 27b) jusqu'à la base des ailettes,

2. Roue de coupe (19) selon la revendication 1, **caractérisée en ce que** l'organe déformable (27a, 27b) est au moins en deux parties, une entretoise (29) séparant les deux parties et étant montée concentriquement par rapport à l'axe de rotation du tambour et l'entretoise (29) servant de point d'appui aux dites lames (22) entre leurs deux extrémités.

3. Roue de coupe (19) selon l'une des revendications 1 ou 2, **caractérisée en ce que** les lames (22) sont d'une part, immobilisées au niveau de leurs extrémités et d'autre part reposent au niveau d'au moins un point situé entre ces extrémités.

4. Roue de coupe (19) selon l'une des revendications précédentes, **caractérisée en ce que** les extrémités des lames (22) s'insèrent dans des fentes (23) pratiquées dans deux couronnes (24a, 24b) montées face à face, concentriquement à l'axe de rotation du tambour.

5. Roue de coupe (19) selon l'une des revendications précédentes, **caractérisée en ce que** les extrémités des lames (22) sont maintenues au fond des fentes (23) pratiquées dans les couronnes (24a, 24b) à l'aide d'une paire de bagues (25a : 25b) en élastomère et une paire de flasques (21a, 21b), lesdits flasques (21a, 21b) étant adaptés pour induire des contraintes de serrage au niveau des bagues (25a, 25b) en élastomère.

6. Roue de coupe (19) selon la revendication précédente, **caractérisée en ce que** les flasques (21a, 21b) et les bagues (25a, 25b) en élastomère sont montés face à face, concentriquement à l'axe de rotation du tambour.

7. Roue de coupe (19) selon l'une des revendications 4 à 6, **caractérisée en ce que** tout ou partie des pièces choisies parmi les flasques (21a, 21b), les bagues (25a, 25b) en élastomère, les couronnes (24a, 24b), sont des pièces symétriques.

8. Roue de coupe (19) selon l'une des revendications précédentes, **caractérisée en ce que** l'organe déformable (26, 27a, 27b) comporte un anneau muni en sa périphérie d'une pluralité d'ailettes, les ailettes et l'anneau formant un ensemble monolithique.

9. Roue de coupe (19) selon l'une des revendications précédentes, **caractérisée en ce que** les ailettes et l'anneau sont réalisés dans des matériaux différents.

10. Roue de coupe (19) selon l'une des revendications précédentes, **caractérisée en ce qu'**un espace est ménagé entre 2 ailettes contiguës et est délimité par la surface de raccordement entre la base des ailettes et la base d'une lame (22).

11. Roue de coupe (19) selon l'une des revendications précédentes, **caractérisée en ce qu'** en cours de fonctionnement la face supérieure des ailettes décrit une surface cylindrique de révolution dont le rayon est différent de celui du cercle passant par le sommet du tranchant des lames (22).

12. Roue de coupe (19) selon la revendication précédente, **caractérisée en ce que** l'écart entre les deux rayons est de quelques dixièmes de millimètres.

13. Machine de coupe destinée à la fabrication de fils coupés à usage technique, en particulier des fils en matière thermoplastique et notamment de fils de verre, ladite machine comprenant un châssis tridimensionnel possédant trois côtés ou plus, au moins un ensemble coupeur solidaire d'un des côtés dudit châssis, ledit ensemble coupeur utilisant une roue de coupe selon l'une quelconque des revendications 1 à 12.

14. Méthode de fabrication de fils coupés permettant l'obtention de tronçons de longueur prédéterminée, comprenant les étapes suivantes :
on fournit une roue de coupe rotative (19) selon quelconque l'une des revendications 1 à 12 et un tambour d'appui (18) ;
on étire des fils continus (14) entre ladite roue de coupe (19) et ledit tambour d'appui (18) afin que les fils (14) soient coupés en tronçons (14a); et
on éjecte les tronçons coupés.

15. Méthode selon la revendication 14, **caractérisée en ce que** la longueur des tronçons (14a) est comprise entre 3 mm et 50 mm.

16. Méthode selon l'une des revendications 14 ou 15, **caractérisée en ce qu'**on insère entre deux lames de coupe successives une ou plusieurs lames dénuées de tranchant pour régler la longueur des tronçons.

17. Méthode selon l'une quelconque des revendications 14 à 16, **caractérisée en ce qu'**on étire lesdits fils à une vitesse comprise entre 30 m/s et 50 m/s.

## Claims

1. Chopping wheel (19), intended for chopping continuous strands (14) into sections (14a) of predetermined length, which has a backup component consisting of a rotating drum equipped with blades (22) arranged perpendicularly to its periphery and, between these blades (22), components that, under the effect of the centrifugal force, are supposed to ensure the compression of strands (14) against the surface of backup drum (18), and then the chopping of the strands into sections (14a), and the ejection of the chopped sections, the components ensuring the compression of the strands consisting of fins connected to deformable ring (26, 27a, 27b) arranged under the base of blades (22) and whose axis coincides with the axis of rotation of said chopping wheel (19), the chopping wheel being **characterized in that** on each side, deformable ring (26, 27a, 27b) has a parallel straight side extending from the base of deformable ring (26, 27a, 27b) to the base of the fins.

2. Chopping wheel (19) according to Claim 1, **characterized in that** deformable component (27a, 27b) is at least in the form of two parts, a spacer (29) separating the two parts and being mounted concentrically with respect to the axis of rotation of the drum, and the spacer (29) serving as bearing point for said blades (22) between their two ends.

3. Chopping wheel (19) according to either of Claims 1 or 2, **characterized in that** blades (22) are, on one hand, immobilized at the site of their ends, and on the other hand, rest at the site of at least one point situated between their ends.

4. Chopping wheel (19) according to one of the preceding claims, **characterized in that** the ends of blades (22) are inserted in slots (23) made in two collars (24a, 24b) mounted face to face, concentrically with respect to the axis of rotation of the drum.

5. Chopping wheel (19) according to one of the preceding claims, **characterized in that** the ends of blades (22) are maintained at the bottom of slots (23) made in collars (24a, 24b) by means of a pair of elastomer rings (25a; 25b) and a pair of end plates (21a, 21b), said end plates (21a, 21b) being suitable for inducing clamping forces at the site of elastomer rings (25a, 25b).

6. Chopping wheel (19) according to the preceding claim, **characterized in that** end plates (21a, 21b) and elastomer rings (25a, 25b) are mounted face to face, concentrically with respect to the axis of rotation of the drum.

7. Chopping wheel (19) according to one of claims 4 to 6, **characterized in that** all or some of the pieces chosen from end plates (21a, 21b), elastomer rings (25a, 25b), and collars (24a, 24b), are symmetrical pieces.

8. Chopping wheel (19) according to one of the preceding claims, **characterized in that** deformable component (26, 27a, 27b) entails a ring provided at its periphery with a number of fins, the fins and the ring forming a monolithic unit.

9. Chopping wheel (19) according to one of the preceding claims, **characterized in that** the fins and the ring are made out of different materials.

10. Chopping wheel (19) according to one of the preceding claims, **characterized in that** a space is arranged between 2 contiguous fins and is delimited by the connection surface between the base of the fins and the base of a blade (22).

11. Chopping wheel (19) according to one of the preceding claims, **characterized in that** during operation, the upper surface of the fins describes a cylindrical surface generated by revolution whose radius is different from that of the circle passing through the summit of the cutting edge of blades (22).

12. Chopping wheel (19) according to the preceding claim, **characterized in that** the difference between the two radii is a few tenths of a millimeter.

13. Chopping machine intended for the manufacturing of chopped strands for technical use, in particular strands made of thermoplastic material and particularly glass strands, said machine having a three-dimensional frame having three or more sides, at least one chopping unit connected to one of the sides of said frame, said chopping unit using a chopping wheel according to any one of Claims 1-12.

14. Method for manufacturing chopped strands for obtaining sections (14) of predetermined length, comprising the following steps:
providing a chopping wheel (19) according to any one of claims 1-12 and a backup drum (18);
drawing continuous strands (14) between the chopping wheel (19) and the backup drum (18), so that the strands (14) are chopped into sections (14a); and
ejecting the chopped sections.

15. Method according to claim 14, **characterized in that** the length of the sections (14a) is comprised between 3 mm and 50 mm.

16. Method according to claim 14 or 15, **characterized in that** one or several blades without cutting edge are inserted between two successive cutting blades for adjusting the length of the sections.

17. Method according to any one of claims 14 to 16, **characterized in that** said strands are drawn at a speed comprised between 30m/s and 50 m/s.

## Patentansprüche

1. Schneidrad (19), das dazu bestimmt ist, Endlosfäden (14) in Abschnitte (14a) mit einer vorbestimmten Länge zu schneiden, umfassend ein Anlageorgan, das von einer rotierenden Trommel gebildet ist, welche mit senkrecht zu ihrem Umfang angeordneten Messern (22) ausgestattet ist, sowie, zwischen den Messern (22), Organe, die unter der Wirkung der Fliehkraft das Zusammendrücken der Fäden (14) gegen die Oberfläche einer Anlagetrommel (18), anschließend das Schneiden der Fäden in Abschnitte (14a) und das Auswerfen der zugeschnittenen Abschnitte sicherstellen sollen, wobei die Organe, die das Zusammendrücken der Fäden sicherstellen, von Rippen gebildet sind, die mit einem verformbaren Ring (26, 27a, 27b), der unter der Basis der Messer (22) angeordnet ist und dessen Achse mit der Rotationsachse des Schneidrades (19) zusammenfällt, fest verbunden sind, wobei das Schneidrad **dadurch gekennzeichnet ist, daß** der verformbare Ring (26, 27a, 27b) auf jeder Seite eine gerade, parallele Flanke aufweist, die sich von der Basis des verformbaren Rings (26, 27a, 27b) bis zur Basis der Rippen erstreckt.

2. Schneidrad (19) nach Anspruch 1, **dadurch gekennzeichnet, daß** das vorformbare Organ (27a, 27b) wenigstens zweiteilig ist, wobei ein Zwischenstück (29) die beiden Teile trennt und konzentrisch zur Rotationsachse der Trommel angeordnet ist und wobei das Zwischenstück (29) den Messern (22) zwischen ihren beiden Enden als Anlagepunkt dient.

3. Schneidrad (19) nach einem der Ansprüche 1 oder 2, **dadurch gekennzeichnet, daß** die Messer (22) einerseits im Bereich ihrer Enden festgelegt sind und andererseits im Bereich wenigstens eines zwischen ihren Enden gelegenen Punktes aufliegen.

4. Schneidrad (19) nach einem der vorhergehenden Ansprüche, **dadurch gekennzeichnet, daß** die Enden der Messer (22) sich in Schlitze (23) einfügen, die in zwei Kränzen (24a, 24b) ausgebildet sind, welche einander gegenüber konzentrisch zur Rotationsachse der Trommel angebracht sind.

5. Schneidrad (19) nach einem der vorhergehenden Ansprüche, **dadurch gekennzeichnet, daß** die Enden der Messer (22) mit Hilfe eines Paars von Elastomerringen (25a, 25b) und eines Paars von Flanschen (21 a, 21 b) am Grund der in den Kränzen (24a, 24b) ausgebildeten Schlitze (23) gehalten sind, wobei die Flansche (21 a, 21 b) ausgebildet sind, um im Bereich der Elastomerringe (25a, 25b) Klemmspannungen zu bewirken.

6. Schneidrad (19) nach dem vorhergehenden Anspruch, **dadurch gekennzeichnet, daß** die Flansche (21 a, 21 b) und die Elastomerringe (25a, 25b) einander gegenüber konzentrisch zur Rotationsachse der Trommel angebracht sind.

7. Schneidrad (19) nach einem der Ansprüche 4 bis 6, **dadurch gekennzeichnet, daß** alle Teile oder ein Teil dieser, ausgewählt aus den Flanschen (21 a, 21 b), den Elastomerringen (25a, 25b), den Kränzen (24a, 24b), symmetrische Teile sind.

8. Schneidrad (19) nach einem der vorhergehenden Ansprüche, **dadurch gekennzeichnet, daß** das verformbare Organ (26, 27a, 27b) einen Ring umfaßt, der an seinem Umfang mit einer Vielzahl von Rippen versehen ist, wobei die Rippen und der Ring ein monolithisches Ganzes bilden.

9. Schneidrad (19) nach einem der vorhergehenden Ansprüche, **dadurch gekennzeichnet, daß** die Rippen und der Ring aus unterschiedlichen Werkstoffen gefertigt sind.

10. Schneidrad (19) nach einem der vorhergehenden Ansprüche, **dadurch gekennzeichnet, daß** zwischen zwei aneinander grenzenden Rippen ein Raum ausgebildet ist und durch die Verbindungsfläche zwischen der Basis der Rippen und der Basis eines Messers (22) begrenzt ist.

11. Schneidrad (19) nach einem der vorhergehenden Ansprüche, **dadurch gekennzeichnet, daß** während des Betriebs die Oberseite der Rippen eine Rotationszylinderfläche beschreibt, deren Radius sich von dem des Kreises, der durch den Scheitel der Schneidkante der Messer (22) verläuft, unterscheidet.

12. Schneidrad (19) nach dem vorhergehenden Anspruch, **dadurch gekennzeichnet, daß** die Abweichung zwischen den beiden Radien einige zehn Millimeter beträgt.

13. Schneidemaschine, die für die Herstellung von geschnittenen Fäden mit technischer Verwendung, insbesondere Thermoplastfäden und vor allem Glasfäden bestimmt ist, wobei die Maschine ein dreidimensionales Gestell, das drei oder mehr Seiten aufweist, wenigstens eine Schneideeinheit, die mit einer der Seiten des Gestells fest verbunden ist, umfaßt, wobei die Schneideeinheit ein Schneidrad nach einem der Ansprüche 1 bis 12 verwendet.

14. Verfahren zur Herstellung von geschnittenen Fäden, das den Erhalt von Abschnitten mit vorbestimmter Länge ermöglicht, umfassend die folgenden Schritte:
Bereitstellen eines rotierenden Schneidrades (19) nach einem der Ansprüche 1 bis 12 und einer Anlagetrommel (18),
Ziehen von Endlosfäden (14) zwischen dem Schneidrad (19) und der Anlagetrommel (18), damit die Fäden (14) in Abschnitte (14a) geschnitten werden, und
Auswerfen der zugeschnittenen Abschnitte.

15. Verfahren nach Anspruch 14, **dadurch gekennzeichnet, daß** die Länge der Abschnitte (14a) zwischen 3 mm und 50 mm liegt.

16. Verfahren nach einem der Ansprüche 14 oder 15, **dadurch gekennzeichnet, daß** zwischen zwei aufeinanderfolgenden Schneidmessern ein oder mehrere Schneidmesser ohne Schneidkante eingefügt werden, um die Länge der Abschnitte einzustellen.

17. Verfahren nach einem der Ansprüche 14 bis 16, **dadurch gekennzeichnet, daß** die Fäden mit einer Geschwindigkeit zwischen 30 m/s und 50 m/s gezogen werden.
